# EUROPÄISCHE PATENTSCHRIFT

(11) **EP 2 443 304 B1**
(45) Veröffentlichungstag und Bekanntmachung des Hinweises auf die Patenterteilung: **06.03.2013**
(21) Anmeldenummer: 10724709.0
(22) Anmeldetag: 08.06.2010
(51) Int. Cl.: E06C 7/18, A62B 35/00

(54) **PERSONEN- ODER LASTENSTEIGHILFE**
PASSENGER OR LOAD RAISING AID
AUXILIAIRE PERMETTANT LA MONTÉE D'UNE PERSONNE OU D'UNE CHARGE

(30) Priorität: 17.06.2009 DE 102009025628
(43) Veröffentlichungstag der Anmeldung: 25.04.2012
(73) Patentinhaber: Goracon Engineering GmbH, 48565 Steinfurt (DE)
(72) Erfinder: VIRUS-TETZLAFF, Olav, 48329 Havixbeck (DE)
(74) Vertreter: Busse & Busse
(86) Internationale Anmeldenummer: PCT/EP2010/003416
(87) Internationale Veröffentlichungsnummer: WO 2010/145768

(56) Entgegenhaltungen:
- CA-A1- 2 440 568
- DE-U1- 20 216 895

## Beschreibung

Die Erfindung bezieht sich auf eine Personen- oder Lastensteighilfe für Steigleitern, Steigrampen oder dergleichen Steigvorrichtungen mit einem Zugelement, das mit einem an einer Person bzw. einer Last festzulegenden Gurtsystem verbindbar ist, und mit einer an dem Gurtsystem halterbaren, beispielsweise als Fallschutzläufer ausgebildeten Sicherungsvorrichtung, die an der Steigvorrichtung sicherbar ist.

Personen- oder Lastensteighilfen der vorgenannten Art sind bekannt und dienen insbesondere zur Gewichtsentlastung einer Person, die eine Steigleiter an z.B. einem Bauwerk besteigt, um dabei große Höhen zu überwinden. Dies ist beispielsweise bei Schornsteinen, Windrädern und dgl. Einrichtungen vorzusehen. Der motorische Antrieb ist üblicherweise als Seilwinde ausgebildet, die die Person oder die zu befördernde Last mit einer vorzugebenden Zugkraft beim Aufstieg entlastet.

Dabei ist bei herkömmlichen Personen- oder Lastensteighilfen ein vorzugsweise um Umlenkrollen an einer Steigleiter angeordnetes Zugseil vorgesehen, das mittels einer Seilsteigklemme mit einer an dem Gurtsystem vorgesehenen Öse verbunden werden kann. Zur Sicherung der Person bzw. der Last ist bevorzugterweise ein über ebenfalls eine Öse an dem Gurtsystem angebundenes Fallschutzsystem vorhanden, der an einer Laufschiene an der Steigvorrichtung angreift und insbesondere dazu dient, im Falle eines Absturzes die Person oder die Last zu sichern. Im Falle eines Absturzes hängt demnach die Person oder die Last an dem Fallschutzsystem und dem Zugelement, was im praktischen Einsatz nicht zu einer befriedigenden Absturzsicherung führt.

Aus der CA 2440568 A1 ist eine Personen- oder Lastensteighilfe/mit einem kurzen Seil als Zugelement bekannt, das mit einem an einer Person festzulegenden Gurtsystem zu verbinden ist. Zudem ist eine an dem Gurtsystem halterbare Sicherungsvorrichtung vorgesehen. Das Seil ist von dem Gurtsystem zu lösen und mit diesem zu verbinden, wenn die Person die Steigarbeit noch nicht begonnen hat bzw. diese beendet hat. Damit kann diese Personen- oder Lastensteighilfe im Falle eines Absturzes die Person oder die Last nicht sichern, sondern hängt wie bei herkömmlichen Personen oder Lastensteighilfen an dem Seil als Zugelement.

Aus der DE 202 16 895 U1 ist eine Steighilfe für Leitern, Steigleitern und dergleichen gemäß dem Oberbegriff des Anspruchs 1 bekannt mit einem zwischen einer oberen Umlenkrolle und einer unteren Umlenkrolle unter Spannung umlaufenden endlosen Zugmittel, an welchem sich eine Person mit einer Einhängevorrichtung wahlweise anhängen kann. Zudem ist eine Antriebsvorrichtung für das Zugmittel und eine Zugkraftbegrenzungseinrichtung vorgesehen, wobei die Zugkraftbegrenzungseinrichtung auf einer zwischen einer der Umlenkrollen und dem Antriebsmotor zwischengeschalteten Kupplung mit Drehmomentenbegrenzung besteht. Durch die Zugkraftbegrenzungseinrichtung ist die Zugkraft der Steighilfe auf einen vorbestimmbaren Wert einzustellen, was jedoch im Falle eines Absturzes der Person nicht hilft.

Es ist daher Aufgabe der Erfindung, eine Personen- oder Lastensteighilfe für Steigvorrichtungen der eingangs genannten Art zur Verfügung zu stellen, die im Absturz die Person oder die Last, die in dem Gurtsystem gehalten ist, praxistauglich sichern.

Zur Lösung dieser Aufgabe zeichnet sich die Personen- oder Lastensteighilfe der eingangs genannten Art dadurch aus, dass das Zugelement lastenabhängig von dem Gurtsystem abkoppelbar ist, in der Weise, dass, wenn sich eine Person nicht mehr an der Steigvorrichtung selbst abstützen kann und damit auf das Zugelement eine entsprechend große Kraft einwirkt, das Zugelement automatisch von dem Gurtsystem abkoppelbar ist.

Damit ist eine Personen- oder Lastensteighilfe zur Verfügung gestellt, bei der in Abhängigkeit der Last und damit insbesondere auch im Absturzfall, bei dem sich eine Person nicht mehr an der Steigleiter selbst abstützt und damit auf das Zugelement eine entsprechend große Last einwirkt, das Zugelement automatisch abgekoppelt wird, so dass die Person oder die Last allein von der Sicherungsvorrichtung an der Steigvorrichtung zu sichern ist. Damit kann das Zugelement für diese Sicherungsaufgaben die Sicherungsvorrichtung nicht mehr beeinflussen und damit auch nicht mehr behindern, so dass die Sicherungsvorrichtung konkret für diese Absturzsicherungsaufgaben auszubilden ist.

Die Sicherungsvorrichtung selbst kann wie herkömmlich an die Steigleiter beispielsweise mittels einer Laufschiene angebunden sein. Die Verbindung mit dem Gurtsystem für die aufzusteigende Person oder die aufsteigende Last ist jedoch dergestalt ausgebildet, dass diese eine Trennstelle aufweist, die es ermöglicht im Absturzfall aber auch im Überlastfall die Verbindung zwischen dem Zugelement und dem Gurtsystem abzukoppeln. Die Verbindung zwischen dem Zugelement und dem Gurtsystem kann durch verschiedene Bauteile mit entsprechender Trennstelle gebildet werden. Besonders bevorzugt wird eine Verbindung zwischen dem Zugelement und dem Gurtsystem, die eine trennbare Magnetverbindung aufweist, wobei die Magnetkraft so eingestellt ist, dass bei üblichen Körpergewichtskräften die Magnetverbindung getrennt wird, so dass die entsprechende Trennung der beiden Magnetteile realisiert werden kann. Bei einem normalen Abstieg, bei dem das Gurtsystem auch erhöhte Körpergewichtskräfte zu tragen hat, löst die Sicherung an der Trennstelle nicht aus. Die Auslösekraftsituation ist einstellbar.

Es können allerdings auch alternative Verbindungen zur Realisierung dieser Trennstelle vorgesehen werden, beispielsweise in Gestalt einer Klebeverbindung, in Gestalt eines abreißbaren Bandfalldämpfers, in Gestalt eines Scherbolzens, in Gestalt von Kupplungen, Schellen oder dergleichen. Wesentlich ist, dass im Absturzfalle das Zugelement von dem Gurtsystem für die aufzusteigende Person bzw. die aufsteigende Last getrennt bzw. entkoppelt wird.

Zur weiteren Erläuterung der Erfindung wird auf die weiteren Ausführungen und die Zeichnung verwiesen. In der Zeichnung zeigen:
- Fig. 1: ein Ausführungsbeispiel einer Personensteighilfe in perspektivischer Darstellung (ausschnittsweise) im angekoppelten Zustand des Zugelementes,
- Fig. 2: eine zu Fig. 1 analoge Darstellung des Ausführungsbeispieles nach Fig. 1 im Absturzfall und damit im entkoppelten Zustand des Zugelementes,
- Fig. 3: ein Ausführungsbeispiel einer Verbindung zwischen dem Zugelement und dem Anbindungsteil eines Gurtsystems in Gestalt einer Magnetverbindung im gekoppelten Zustand, und
- Fig. 4: eine analoge Darstellung zu Fig. 3 im entkoppelten Zustand der Magnetverbindung.

In der Zeichnung sind grundsätzlich gleichwirkende Teile mit übereinstimmenden Bezugsziffern versehen. Allgemein mit 1 ist eine aufsteigende Person an einer Steigleiter 2 beziffert. An der Steigleiter 2 ist eine nicht im Einzelnen dargestellte Seilwinde mit einem Endlosseil 3 als Zugelement vorgesehen, das im oberen Bereich der Steigleiter um eine nicht dargestellte Umlenkrolle geführt ist. Über ein Klemmelement 4 ist das Gurtsystem 5 mit dem Zugseil 3 verbunden. An dem Gurtsystem 5 sind eine Öse 6 sowie ein Karabinerhaken 7 angebunden, der über ein allgemein mit 8 beziffertes, lastenabhängig von dem Gurtsystem 5 abkoppelbares Verbindungselement mit dem Zugelement 3 zu verbinden ist.

Zusätzlich ist eine Schiene 9 an der Steigleiter 2 vorgesehen, an der ein Fallschutzläufer 10 beweglich geführt ist. Dieser Fallschutzläufer 10 weist ein nicht sichtbares Klemmelement auf, um im Absturzfall lagefixiert die Person 1 an der Steigleiter 2 zu sichern. Zur Verbindung ist wiederum eine Öse 11 an dem Gurtsystem 5 vorgesehen sowie ein Verbindungsteil 12.

In Fig. 1 ist die aufsteigende Person 1 mit dem Fallschutzläufer 10 sowie dem Zugelement 3 verbunden. Da die Person aufsteigt, ist das Verbindungselement 8 angekoppelt, da aufgrund des Aufsteigevorganges nicht das gesamte Körpergewicht an dem Verbindungselement 8 hängt.

Dies ist im Ausführungsbeispiel nach Fig. 2 anders. Hier ist dargestellt, dass die Person den Kontakt zu der Steigleiter mit seinen Füßen verloren hat und abgestürzt ist. Dadurch hat sich das Verbindungselement 8 mit seinen Verbindungsteilen 8.1 und 8.2, die eine Magnetverbindung darstellen (sh. auch Fig. 3 und 4), entkoppelt. Zwischen den Verbindungsteilen 8.1 und 8.2 ist daher die Trennstelle des Verbindungselements 8 realisiert.

In vergrößerter Darstellung ist in den Fig. 3 und 4 das Klemmteil 4 für das Zugelement 3, die Magnetverbindung 8 mit den Verbindungsteilen 8.1. und 8.2 und dem Karabinerhaken 7 zum Anbinden an die Öse 6 des Gurtsystems 5 näher veranschaulicht. In der Darstellung nach Fig. 3 ist die Magnetverbindung geschlossen, also angekoppelt, wohingegen die Darstellung nach Fig. 4 zeigt, wenn aufgrund eines erhöhten Gewichts die Verbindungsteile 8.2 und 8.1 der Magnetverbindung 8 entkoppelt sind.

## Patentansprüche

1. Personen- oder Lastensteighilfe für Steigleitern (2), Steigrampen oder dergleichen Steigvorrichtungen mit einem Zugelement (3), das mit einem an einer Person (1) bzw. einer Last festzulegenden Gurtsystem (5) verbindbar ist, und mit einer an dem Gurtsystem (5) halterbaren, beispielsweise als Fallschutzläufer (10) ausgebildeten Sicherungsvorrichtung, die an der Steigvorrichtung (2) sicherbar ist, **dadurch gekennzeichnet, dass** das Zugelement (3) lastenabhängig von dem Gurtsystem (5) abkoppelbar ist, in der Weise, dass, wenn sich eine Person (1) nicht mehr an der Steigvorrichtung (2) selbst abstützen kann und damit auf das Zugelement (3) eine entsprechend große Last einwirkt, das Zugelement (3) automatisch von dem Gurtsystem (5) abkoppelbar ist.

2. Personen- oder Lastensteighilfe nach Anspruch 1, **dadurch gekennzeichnet,**
**dass** das Zugelement (3) über ein eine Trennstelle aufweisendes Verbindungselement (8) mit dem Gurtsystem (5) verbindbar ist.

3. Personen- oder Lastensteighilfe nach Anspruch 1 oder 2, **dadurch gekennzeichnet, dass** die Sicherungsvorrichtung (10) einen Verbindungskarabiner (12) aufweist.

4. Personen- oder Lastensteighilfe nach einem der Ansprüche 1 bis 3, **dadurch gekennzeichnet, dass** das Zugelement (3) über eine Klebeverbindung mit dem Gurtsystem (5) verbindbar ist.

5. Personen- oder Lastensteighilfe nach einem der Ansprüche 1 bis 3, **dadurch gekennzeichnet, dass** das Zugelement (3) über eine reißbare Nahtverbindung nach Art eines Bandfalldämpfers mit dem Gurtsystem (5) verbindbar ist.

6. Personen- oder Lastensteighilfe nach einem der Ansprüche 1 bis 3, **dadurch gekennzeichnet, dass** das Zugelement (3) über eine einen Scherbolzen aufweisende Verbindung mit dem Gurtsystem (5) verbindbar ist.

7. Personen- oder Lastensteighilfe nach einem der Ansprüche 1 bis 3, **dadurch gekennzeichnet, dass** das Zugelement (3) über eine Kupplungen oder Schellen aufweisende Verbindung mit dem Gurtsystem (5) verbindbar ist.

8. Personen- oder Lastensteighilfe nach einem der Ansprüche 1 bis 3, **dadurch gekennzeichnet, dass** das Zugelement (3) über eine trennbare Magnetverbindung (8,8.1.,8.2) mit dem Gurtsystem (5) verbindbar ist.

9. Personen- oder Lastensteighilfe nach einem der Ansprüche 1 bis 3, **dadurch gekennzeichnet, dass** das Zügelelement (3) über eine enge Klettverbindung, eine Vakuumverbindung, eine Schrumpfschlauchverbindung und/oder eine abbrechbare Bolzenverbindung aufweisende Verbindung mit dem Gurtsystem (5) verbindbar ist.

## Claims

1. Aid for lifting persons or loads for ladders (2), ramps or the like means of ascent, having a tractive member (3) which can be connected to a belt system (5) to be fastened to a person (1) or a load, and having a securing device, in the form of a fall-protection slider (10) for example, which can be retained on the belt system (5) and which can be secured to the means of ascent (2), **characterised in that** the tractive member (3) can be uncoupled from the belt system (5) as a function of a load, in such a way that, if a person (1) is no longer able to support himself on the means of ascent (2) itself and a load of a corresponding size thus acts on the tractive member (3), the tractive member (3) can be uncoupled automatically from the belt system (5).

2. Aid for lifting persons or loads according to claim 1, **characterised in that** the tractive member (3) can be connected to the belt system (5) via a connecting member (8) having a point of division.

3. Aid for lifting persons or loads according to claim 1 or 2, **characterised in that** the securing device (10) has a connecting carabiner (12).

4. Aid for lifting persons or loads according to one of claims 1 to 3, **characterised in that** the tractive member (3) can be connected to the belt system (5) via an adhesive-bonded joint.

5. Aid for lifting persons or loads according to one of claims 1 to 3, **characterised in that** tractive member (3) can be connected to the belt system (5) via a sewn rip-stitch connection of the kind used in a rip-stitch fall-arrest shock absorber.

6. Aid for lifting persons or loads according to one of claims 1 to 3, **characterised in that** tractive member (3) can be connected to the belt system (5) via a joint having a shear pin.

7. Aid for lifting persons or loads according to one of claims 1 to 3, **characterised in that** tractive member (3) can be connected to the belt system (5) via a joint having couplings or clips.

8. Aid for lifting persons or loads according to one of claims 1 to 3, **characterised in that** tractive member (3) can be connected to the belt system (5) via a magnetic joint (8, 8.1, 8.2) which can be separated.

9. Aid for lifting persons or loads according to one of claims 1 to 3, **characterised in that** tractive member (3) can be connected to the belt system (5) via a joint having a narrow hook-and-loop fastener connection, a vacuum connection, a shrink-sleeve connection and/or a breakable pin connection.

## Revendications

1. Dispositif auxiliaire permettant la montée d'une personne ou d'une charge pour des échelles d'accès (2), des rampes de montée ou dispositif de montée similaires avec un élément de traction (3) qui peut être relié à un système de sangle (5) à fixer sur une personne (1) ou une charge, et avec un dispositif de blocage réalisé par exemple comme un coulisseau antichute (10), pouvant être maintenu sur le système de sangle (5), qui peut être bloqué sur le dispositif de montée (2), **caractérisé en ce que** l'élément de traction (3) peut être découplé du système de sangle (5) en fonction de la charge de telle manière que lorsqu'une personne (1) ne peut plus s'appuyer elle-même contre le dispositif de montée (2) et ainsi une charge proportionnellement grande agit sur l'élément de traction (3), l'élément de traction (3) peut être automatiquement découplé du système de sangle (5).

2. Dispositif auxiliaire permettant la montée d'une personne ou d'une charge selon la revendication 1, **caractérisé en ce que** l'élément de traction (3) peut être relié par un élément de liaison (8) présentant un point de séparation au système de sangle (5).

3. Dispositif auxiliaire permettant la montée d'une personne ou d'une charge selon la revendication 1 ou 2, **caractérisé en ce que** le dispositif de blocage (10) présente une agrafe de liaison (12).

4. Dispositif auxiliaire permettant la montée d'une personne ou d'une charge selon l'une quelconque des revendications 1 à 3, **caractérisé en ce que** l'élément de traction (3) peut être relié par une liaison de collage au système de sangle (5).

5. Dispositif auxiliaire permettant la montée d'une personne ou d'une charge selon l'une quelconque des revendications 1 à 3, **caractérisé en ce que** l'élément de traction (3) peut être relié par une liaison par couture déchirable comme un amortisseur de chute à bande au système de sangle (5).

6. Dispositif auxiliaire permettant la montée d'une personne ou d'une charge selon l'une quelconque des revendications 1 à 3, **caractérisé en ce que** l'élément de traction (3) peut être relié par une liaison présentant un boulon de cisaillement au système de sangle (5).

7. Dispositif auxiliaire permettant la montée d'une personne ou d'une charge selon l'une quelconque des revendications 1 à 3, **caractérisé en ce que** l'élément de traction (3) peut être relié par une liaison présentant des couplages ou colliers de serrage au système de sangle (5).

8. Dispositif auxiliaire permettant la montée d'une personne ou d'une charge selon l'une quelconque des revendications 1 à 3, **caractérisé en ce que** l'élément de traction (3) peut être relié par un ensemble magnétique séparable (8, 8.1, 8.2) au système de sangle (5).

9. Dispositif auxiliaire permettant la montée d'une personne ou d'une charge selon l'une quelconque des revendications 1 à 3, **caractérisé en ce que** l'élément de traction (3) peut être relié par une liaison présentant une liaison autoagrippante étroite, une liaison à vide, une liaison à tube thermorétractable et/ou un boulonnage démontable au système de sangle (5).
